# FASCICULE DE BREVET EUROPEEN

(11) **EP 2 157 878 B1**
(45) Date de publication et mention de la délivrance du brevet: **20.07.2011**
(21) Numéro de dépôt: 08805578.5
(22) Date de dépôt: 16.05.2008
(51) Int. Cl.: A44B 18/00

(54) **SAC EN MATIERE SOUPLE COMPORTANT UN DISPOSITIF AUTO-AGRIPPANT A CROCHETS**
AUTOMATISCHE GREIFVORRICHTUNG MIT EXTREM FLEXIBLEN HAKEN
AUTOMATIC GRIPPING DEVICE WITH EXTREMELY FLEXIBLE HOOKS

(30) Priorité: 13.06.2007 FR 0704202
(43) Date de publication de la demande: 03.03.2010
(73) Titulaire: Aplix, 75008 Paris (FR)
(72) Inventeur: DUCAUCHUIS, Jean-Pierre, F-44100 Nantes (FR); MARCHE, Thierry, F-44450 La Chapelle Basse Mer (FR)
(74) Mandataire: Intès, Didier Gérard André
(86) Numéro de dépôt international: PCT/FR2008/000681
(87) Numéro de publication internationale: WO 2009/004135

(56) Documents cités:
- EP-A- 0 421 295
- WO-A-99/22626
- US-A- 4 056 593
- US-A1- 2003 031 386
- US-A1- 2003 131 453
- US-A1- 2005 217 087
- US-A1- 2006 168 776

## Description

La présente invention se rapporte à un sac, notamment en une matière souple, ayant une ouverture et comportant un dispositif de fermeture auto agrippant dit à crochets dans crochets comportant un premier élément constitué d'une première bande de base et de premiers crochets faisant saillie de cette première bande de.base et d'un deuxième élément constitué d'une deuxième bande de base et de deuxièmes crochets faisant saillie de la deuxième bande de base, les premiers et deuxièmes crochets s'engrenant mutuellement pour réaliser la fermeture de l'ouverture.

On connaît déjà, dans l'art antérieur, des fermetures auto agrippantes dites à crochets dans crochets. En particulier lorsqu'elles sont utilisées pour la fermeture d'un sac en matière plastique, ces fermetures présentent plusieurs inconvénients. D'une part, elles manquent beaucoup de souplesse, les bords de l'ouverture en regard l'un de l'autre et portant les bandes à crochets respectives ayant, lorsque l'on utilise les dispositifs de l'art antérieur, une grande rigidité, ce qui est préjudiciable à l'utilisation du sac plastique. En outre, ces fermetures à crochets dans crochets de l'art antérieur présentent l'inconvénient supplémentaire, dans le cas de sacs plastiques destinés à contenir des produits de petite dimension, notamment sous forme pulvérulente, liquide, ou granulée, que des particules de petite dimension, telles que des grains ou des poussières, ont tendance à être piégées sous les crochets des bandes à crochets. Il en résulte que ces particules de petite dimension coincées sous les crochets peuvent gêner le bon fonctionnement de la fermeture. En outre, ils peuvent, en étant conservés longtemps sous les crochets, entraîner une pollution du produit contenu dans le sac lorsque celui-ci est réutilisé pour un produit d'un autre type.

Au document US 2006/0168776, il est décrit un sac plastique suivant le préambule de la revendication 1.

Au document US 2003/031386, il est décrit des crochets ayant une seule partie d'accrochage, et la distance entre deux crochets voisins dans la direction perpendiculaire à leurs surfaces de délimitation est inférieure à l'épaisseur d'un crochet.

Au document US 2003/131453 les crochets ne sont pas délimités par deux surfaces planes opposées, et au document US-4056593 il n'est pas décrit de sac plastique ayant une ouverture refermable par des crochets qui engrènent dans d'autres crochets et les crochets des éléments à crochets, dans une rangée donnée, sont à petite distance les uns des autres et notamment à une distance plus petite que l'épaisseur d'un crochet.

En outre, dans l'art antérieur les seuls sacs plastiques existant qui comportent de telles fermetures à crochets dans crochets comportent des bandes à crochets qui ont été fabriquées par un procédé de moulage, qui est compliqué à mettre en oeuvre, notamment en raison de difficultés lors du démoulage.

La présente invention vise à surmonter ces inconvénients, ainsi que d'autres, de l'art antérieur, en proposant un sac en matière souple, notamment en matière plastique, qui comporte une fermeture auto agrippante dite à crochets dans crochets du genre mentionné précédemment, qui permet de réaliser une fermeture le long de deux tronçons se faisant face du bord d'une ouverture, tout en conservant une grande souplesse d'utilisation, notamment dans le cas d'un sac plastique, et qui, dans le même temps, fonctionne mieux que les dispositifs de l'art antérieur, et notamment des produits de petite dimension étant moins susceptibles à la fois de gêner la fermeture et/ou de polluer le contenu du sac.

Suivant l'invention, un sac en matière souple est tel que défini à la revendication 1 ou à la revendication 2.

On obtient ainsi un sac en matière souple qui comporte une fermeture auto agrippante à crochet dans crochet très simple à fabriquer (par le procédé d'extrusion) et qui pourtant fonctionne bien, et notamment conserve au niveau de son ouverture une grande souplesse et une bonne étanchéité.

Des perfectionnements sont définis aux sous revendications.

De préférence les deuxièmes crochets ayant une deuxième épaisseur correspondant à la distance le long de la direction de la au moins une rangée de deuxièmes crochets entre les deux surfaces se faisant face, et la deuxième distance d'écartement entre les au moins deux deuxième crochets est supérieure à au moins l'épaisseur de chaque deuxième crochet, de préférence à au moins 1,5 fois l'épaisseur, plus préférablement encore à au moins le double de l'épaisseur des au moins deux deuxièmes crochets.

On obtient ainsi un dispositif crochet dans crochet qui présente une plus grande souplesse car il n'est plus, comme suivant l'art antérieur, prévu des crochets ayant une très grande épaisseur. En outre, des particules, sous forme de poudre ou de liquide par exemple, ont moins tendance à être piégées sous les ailes des crochets, comme c'était le cas dans l'art antérieur, mais plutôt dans le volume libre entre crochets qui suivant la présente invention est plus grand que dans les dispositif de l'art antérieur. Il s'avère que, malgré cette petite épaisseur, à fermeture fonctionne convenablement, alors même qu'on aurait pu penser qu'en prévoyant de tels grands écarts entre deux crochets voisins d'une rangée, il y aurait, en raison d'un glissement relatif, une mauvaise fixation liée à des décrochages intempestifs.

Suivant un mode de réalisation préféré de l'invention, les première et deuxième épaisseurs sont identiques.

Suivant un mode de réalisation préféré de l'invention, la première distance d'écartement et la deuxième distance d'écartement sont identiques.

Suivant un mode de réalisation préféré de l'invention, les premières épaisseurs sont les mêmes pour tous les crochets du premier élément et/ou les deuxièmes épaisseurs sont les mêmes pour tous les crochets du deuxième éléments.

Suivant un mode de réalisation préféré, le premier élément à crochets comporte de 3 à 13 rangées de crochets, de préférence parallèles entre elles, en particulier 5 ou 6 rangées.

Suivant un mode de réalisation préféré de l'invention, le deuxième élément comporte de 3 à 13 rangées, de préférence parallèles entre elles, notamment 5 ou 6 rangées.

Suivant un mode de réalisation préféré de l'invention, l'écartement entre deux crochets successifs d'une rangée est identique sur tout le premier élément à crochets et/ou sur tout le deuxième élément à crochets.

Suivant un mode de réalisation préféré de l'invention, les rangées de crochets du premier élément sont décalées les unes par rapport aux autres, et/ou les rangées de crochets du deuxième élément sont décalées les unes par rapport aux autres.

Suivant un mode de réalisation avantageux, les première et deuxième bandes sont constituées par une bande commune repliée sur elle même pour former les deux éléments de part et d'autre du pli.

Suivant un mode de réalisation préféré de l'invention, les crochets sont réalisés par un dispositif dit REPLA, qui consiste à extruder une matière plastique d'une filière pour former une bande ayant des nervures oblongues parallèles les unes aux autres ayant en section transversale la forme d'un crochet, à découper ces nervures transversalement hors la bande, puis à étirer la bande dans la direction longitudinale des nervures pour éloigner les parties découpées les unes des autres et obtenir les rangées de crochets.

De préférence, la première bande et/ou la deuxième bande comporte des parties longitudinales formant lisières sans crochets entre lesquelles se trouvent une partie centrale dont sont issus les crochets. Ces lisières facilitent notamment la soudure de la ou des bandes au niveau d'un rebord d'un sac plastique dont on veut réaliser une fermeture à l'aide des dispositifs suivant l'invention.

Suivant un mode de réalisation, le sac est constitué de deux feuilles fixées l'une à l'autre le long de leur périmètre à l'exception d'au moins une partie de leur bord supérieur respectif, pour ainsi définir une ouverture, chaque partie de bord supérieur comportant un des éléments à crochets faisant face à l'autre élément à crochet sur l'autre partie de bord supérieur, les crochets des deux éléments étant orientés dans des sens opposés.

Suivant un autre mode de réalisation possible,le sac plastique est constitué de deux feuilles fixées l'une à l'autre le long de leur périmètre à l'exception, d'au moins une partie de leur bord supérieur respectif, pour ainsi définir une ouverture et les deux éléments à crochets sont fixés chacun à une feuille en étant décalés l'un par rapport à l'autre dans la direction en hauteur en ayant leurs crochets orientés dans le même sens, la fermeture s'effectuant par rabat de la feuille ayant l'élément le plus haut sur la feuille ayant l'élément le plus bas.

On décrit maintenant, à titre d'exemple, un mode de réalisation d'un dispositif auto-agrippant suivant l'invention, notamment appliqué au cas d'un sac en matière plastique. Pour cela, on se reporte aux dessins dans desquels :
la Figure 1 représente, en vue en perspective de dessus, une partie d'un élément auto-agrippant à crochets destiné à engrener dans un autre élément identique pour former une fermeture ;
la figure la une vue de dessus d'une partie de l'élément de la figure 1;
la Figure 2 représente, suivant une vue en perspective, un sac plastique ayant une ouverture comportant le dispositif auto-agrippant de la Figure 1;
la figure 3 une vue en coupe montrant l'interaction entre les crochets des deux bandes pour réaliser la fermeture; et
la figure 4, une vue équivalente à la figure la dans le cas où les crochets sont réalisés avec une tête qui forme un angle différent de 90° avec la direction machine.

A la Figure 2, un sac 1 plastique comporte une ouverture 2, délimitée par un premier bord 3 et un deuxième bord 4 se réunissant en un point 5 d'extrémité et un deuxième point 6 d'extrémité. Chacun des bords 3 et 4 comporte respectivement, fixé notamment par collage ou tout autre moyen (soudure thermique ou à ultrason, etc.), une bande 7 à crochets, comme représentée à la Figure 1, et une bande 8 à crochets identique. Chaque bande est constituée d'une partie centrale à crochets délimitée de part et d'autre par deux parties de lisières 20 longitudinales.

La bande 7 à crochets est en une matière thermoplastique classique, telle que polyéthylène, polypropylène, etc. Elle comporte une pluralité de crochets 9 délimités chacun par deux surfaces 11 et 12 latérales et comportant chacun une tige 10 de forme sensiblement parallélépipédique rectangle. Les crochets sont agencés suivant des rangées parallèles les unes aux autres. Les surfaces 11 et 12 latérales s'étendent ici perpendiculairement à la direction d'extension des rangées. Elles pourraient également être inclinées, par exemple d'un angle de 10° à 30°, par rapport à la perpendiculaire à la direction des rangées.

Les deux surfaces 11 et 12 latérales sont planes, correspondant au fait qu'elles ont été formés par attaque au couteau comme suivant le procédé que l'on appelle par la suite le procédé De Navas ou Repla et oui est décrit au brevet américain US-A-4056593. La tête et la tige de chaque crochet sont toutes les deux délimitées de part et d'autre par ces deux surfaces latérales planes.

Deux parties gauche et droite d'extension formant ailes de crochets 13 et 14 font saillie latéralement de part et d'autre dans la direction perpendiculaire à la direction des rangées de la partie de sommet de la tige 10. Ces ailes 13 et 14 forment la partie d'accrochage du crochet. L'épaisseur du crochet 9 est la distance le long de la direction d'extension des rangées entre les deux surfaces 11 et 12. Dans une même rangée, les crochets sont agencés à distance les uns des autres. Cette distance inter-crochets, mesurée par la distance au niveau de la base (ou de la surface supérieure de la bande) de la tige entre les surfaces latérales planes se faisant face mutuellement respectivement d'un crochet et de son voisin dans la même rangée, et mesurée le long de la direction de la rangée, est désignée par *d* à la figure 1. Cette distance d est supérieure ou égale à l'épaisseur e des crochets, sur la première bande 7 se trouvant sur le bord 3 et sur la deuxième bande 8 se trouvant sur le bord 4.

L'épaisseur des crochets peut être comprise entre 0,1 et 1 mm, notamment est égale à 0,3mm.

La hauteur des crochets, c'est-à-dire la distance en hauteur de la tige 10 de la base jusqu'à son sommet, peut être comprise entre 0,3 et 1,5 mm.

La largeur du crochet, c'est-à-dire s'étendant d'un bord d'attaque d'une aile au bord d'attaque de l'autre aile, peut être comprise entre 0,3 et 1,3 mm.

Il est prévu des crochets en une densité par exemple comprise entre 50 et 100 crochets par cm², notamment 59.

Les lisières peuvent avoir une largeur (sens CD) comprise entre 3 et 12 mm, notamment 7 à 9 mm, tandis que la partie centrale a une largeur de 3 à 12 mm, notamment 6 mm.

La bande de base a une épaisseur comprise entre par exemple entre 0,1 mm et 0,5mm, notamment 0,16 mm.

De préférence, les rangées sont espacées les unes des autres d'une distance telle que lorsqu'un crochet est inséré en ayant sa tête orientée dans l'autre sens par rapport au crochet, ses ailes viennent accrocher respectivement une aile d'un crochet d'une rangée et une aile d'un crochet d'une autre rangée voisine de la dite une rangée.

De préférence, les crochets d'une rangée sont décalés, dans la direction d'extension des rangées, par rapport aux crochets de la rangée voisine d'une distance 1. 1 est en général inférieure à l'épaisseur des crochets mais est supérieure ou égale au rapport de la distance inter-crochet sur le nombre de rangées (d/n). En particulier, comme à la figure, 1 peut correspondre à sensiblement le tiers de l'épaisseur pour trois rangées.

Dans le cas représenté à la figure 4, la tête de crochet a vu de dessus la forme d'un losange. L'angle formé entre chaque surface latérale 11 et 12 et la direction machine est de 90°-Q, où Q est un angle compris en général entre 10 et 30°.

On désigne par F l'épaisseur du crochet mesurée dans la direction perpendiculaire aux surfaces latérales 11 et 12. Lorsque Q=0 (cas des figures 1 et 1a) F est égale à e.

On désigne par U la distance mesurée le long de la direction machine entre deux points similaires de deux crochets immédiatement voisins l'un de l'autre en se trouvant sur deux rangées voisines. Dans le cas des figures 1 et la, U est égale à 1.

Pour que les deux bandes s'agrippent mutuellement de la manière la plus optimale, et notamment sans qu'elles se détachent l'une de l'autre de manière intempestive lors d'un simple glissement relatif, il est préférable que les relations suivantes soient satisfaites: $\frac{1}{2} ⁢ \left[\frac{d}{2 ⁢ \left(N-1\right)}+\frac{d - F}{3 ⁢ \left(N-1\right)}\right] \leq U \leq \frac{1}{2} ⁢ {[ d - \left(\frac{d}{2 ⁢ \left(N-1\right)}\right) - \left(\frac{d - F}{3 ⁢ \left(N-1\right)}\right)}^{-}$ et $\frac{d}{2} \geq F \geq \frac{d}{\left(N-1\right)}$

En outre, il est également préférable que la largeur A de la tête de crochet soit supérieure à 1,4 fois la distance V mesurée dans la direction transversale ou CD) entre deux crochets de deux rangées immédiatement voisines.

La fabrication de ces bandes à crochets peut être effectuée par un système ou procédé dit REPLA ou De Navas classique (voir brevet américain US-A-4056593). Des nervures sont réalisées par extrusion en ayant, en section transversale, la forme du double crochet final que l'on souhaite obtenir. Ces nervures extrudées sont ensuite découpées dans une direction transversale, notamment perpendiculaire, à la direction d'extension des nervures (direction qui correspond sensiblement à la direction des rangées) en décalant les attaques de couteau d'une dimension correspondant à l'épaisseur que l'on souhaite obtenir pour chaque crochet au final. Une fois la découpe réalisée, on effectue un étirage de la nappe pour étirer la bande de base et écarter les crochets les uns des autres, tels que préalablement formés par la découpe. On obtient ainsi le produit final représenté à la Figure 2. Il va de soi que l'épaisseur des crochets sur une bande donnée n'est pas nécessairement constante. L'épaisseur des crochets du premier élément à crochets n'est pas nécessairement égale à l'épaisseur des crochets du deuxième élément à crochets. De même, les distances inter-crochets ne sont pas nécessairement constantes sur toute la rangée ni sur toute la bande.

## Revendications

1. Sac en matière souple, notamment en matière plastique, comportant une ouverture, le sac comportant un dispositif de fermeture de l'ouverture auto agrippant à crochets dans crochets comportant un premier élément à crochets et un deuxième élément à crochets, les crochets des deux éléments engrenant les uns dans les autres pour réaliser la fermeture de l'ouverture, le premier élément à crochets et le deuxième élément comportant chacun une bande (7) de base et au moins une rangée de crochets (9) issus de la bande, **caractérisé en ce que** :
- chaque crochet du premier élément est délimité sur toute sa hauteur, c'est à dire de la bande de base jusqu'à son sommet, par deux surfaces (11, 12) planes mutuellement opposées, transversales à la direction de la au moins une rangée de crochets;
- chaque crochet comporte deux parties d'accrochage (13, 14) droite et gauche en forme d'aile faisant saillie latéralement d'une tige (10) en s'étendant dans une direction transversale à la direction de la rangée et dans des sens droit et gauche opposés ;
- chaque crochet (9) a une épaisseur (e) correspondant à la distance le long de la direction de la au moins une rangée de crochets entre les deux surfaces (11, 12) planes mutuellement opposées au niveau de la bande de base ; et
- la distance d'écartement (d) entre deux crochets successifs dans la direction de la au moins une rangée, mesurée au niveau de la bande de base dans la direction de la au moins une rangée, ou direction longitudinale, est supérieure à l'épaisseur de chaque crochet.

2. Sac suivant la revendication 1, **caractérisé en ce que** :
- chaque crochet du deuxième élément est délimité sur toute sa hauteur, c'est à dire de la bande de base jusqu'à son sommet, par deux surfaces (11, 12) planes mutuellement opposées, transversales à la direction de la au moins une rangée de crochets et formées par la découpe;
- chaque crochet comporte deux parties d'accrochage (13, 14) droite et gauche en forme d'aile faisant saillie latéralement d'une tige (10) en s'étendant dans une direction transversale à la direction de la rangée et dans des sens droit et gauche opposés ;
- chaque crochet (9) a une épaisseur (e) correspondant à la distance le long de la direction de la au moins une rangée de crochets entre les deux surfaces (11, 12) planes mutuellement opposées au niveau de la bande de base : et
- la distance d'écartement (d) entre deux crochets successifs de la au moins une rangée, mesurée au niveau de la bande de base dans la direction de la au moins une rangée, ou direction longitudinale, est supérieure à l'épaisseur de chaque crochet.

3. Sac suivant la revendication 1 ou 2, **caractérisé en ce que** le premier élément et/ou le deuxième élément a(ont) une forme qui correspond à une fabrication par extrusion d'une bande comportant des nervures longitudinales, parallèles entre elles et de section transversale de la même forme que la section transversale des crochets, puis découpe transversalement à l'extension longitudinale des nervures et étirage dans la direction longitudinale, de sorte que les surfaces (11,12) planes opposées correspondent à la découpe transversale.

4. Sac suivant la revendication 1, 2 ou 3, **caractérisé en ce que** la distance d'écartement (d) est au moins 1,5 fois supérieure, encore plus préférablement au moins deux fois supérieure à l'épaisseur de chaque crochet.

5. Sac suivant l'une des revendications 1 à 4, **caractérisé en ce que** les deux surfaces (11, 12) planes mutuellement opposées sont parallèles.

6. Sac suivant l'une des revendications 1 à 5, **caractérisé en ce que** les crochets sont agencées suivant au moins deux rangées parallèles, décalées l'une par rapport à l'autre d'une distance (1) mesurée dans la direction des rangées ou direction longitudinale.

7. Sac suivant la revendication 6, **caractérisé en ce que** la distance de décalage (1) est inférieure à l'épaisseur (e).

8. Sac suivant l'une des revendications précédentes, **caractérisé en ce que** les surfaces planes (11, 12) latérales font en section dans le plan de la bande de base un angle (α) non nul par rapport à la direction perpendiculaire à la direction longitudinale.

9. Sac suivant la revendication 6 ou 7 et 8, **caractérisé en ce que** l'angle (α) est compris entre 1 et 10°, notamment entre 3 et 7°.

10. Sac suivant l'une des revendications 1 à 9, **caractérisé en ce que** la première bande (7) et/ou la deuxième bande (8) comporte des parties longitudinales formant lisières sans crochets entre lesquelles se trouvent une partie centrale dont sont issus les crochets.

11. Sac suivant l'une des revendications 2 à 10, **caractérisée en ce que** les première et deuxième bandes (7, 8) sont constituées par une bande commune repliée sur elle même pour former les deux éléments de part et d'autre du pli.

12. Sac suivant l'une des revendications précédentes, **caractérisé en ce qu'**il est constitué de deux feuilles fixées l'une à l'autre le long de leur périmètre à l'exception d'au moins une partie de leur bord supérieur respectif, pour ainsi définir une ouverture, chaque partie de bord supérieur comportant un des éléments à crochets faisant face à l'autre élément à crochet sur l'autre partie de bord supérieur, les crochets des deux éléments étant orientés dans des sens opposés.

13. Sac suivant l'une des revendications 1 à 11, **caractérisé en ce qu'**il est constitué de deux feuilles fixées l'une à l'autre le long de leur périmètre à l'exception d'au moins une partie de leur bord supérieur respectif, pour ainsi définir une ouverture et les deux éléments à crochets sont fixés chacun à une feuille en étant décalés l'un par rapport à l'autre dans la direction en hauteur en ayant leurs crochets orientés dans le même sens, la fermeture s'effectuant par rabat de la feuille ayant l'élément le plus haut sur la feuille ayant l'élément le plus bas.

## Claims

1. A bag of flexible material, in particular plastic material, comprising an opening, the bag comprising a device for closing the opening of the automatically gripping hook-in-hook type, comprising a first element having hooks and a second element having hooks, the hooks of the two elements engaging with each other in order to bring about the closure of the opening, the first element having hooks and the second element comprising respectively a base strip (7) and at least one row of hooks (9) produced from the strip, **characterised in that**:
- each hook of the first element is delimited over the entire height thereof, that is to say, from the base strip as far as the top thereof, by two mutually opposed planar surfaces (11, 12) which are transverse relative to the direction of the at least one row of hooks;
- each hook comprises two right and left projection-like engagement portions (13, 1/1) which project laterally from a shank (10), extending in a transverse direction relative to the direction of the row and in opposite right and left directions;
- each hook (9) has a thickness (e) corresponding to the distance in the direction of the at least one row of hooks between the two mutually opposed planar surfaces (11, 12) in the region of the base strip; and
- the spacing distance (d) between two successive hooks of the at least one row, measured in the region of the base strip in the direction of the at least one row, or longitudinal direction, is greater than the thickness of each hook.

2. The bag according to claim 1, **characterised in that**
- each hook of the second element is delimited over the entire height thereof, that is to say from the base strip as far as the top thereof, by two mutually opposed planar surfaces (11, 12) which are transverse relative to the direction of the at least one row of hooks and which are formed by cutting;
- each hook comprises two right and left projection-like engagement portions (13, 14) which project laterally from a shank (10), extending in a transverse direction relative to the direction of the row and in opposite right and left directions;
- each hook (9) has a thickness (e) corresponding to the distance in the direction of the at least one row of hooks between the two mutually opposed, planar surfaces (11, 12) in the region of the base strip; and
- the spacing distance (d) between two successive hooks of the at least one row, measured in the region of the base strip in the direction of the at least one row, or longitudinal direction, is greater than the thickness of each hook.

3. The bag according to claim 1 or 2, **characterised in that** the first element and/or the second element has (have) a shape corresponding to a production by extrusion of a strip comprising longitudinal ribs which are parallel with each other and which have a cross-section having the same shape as the cross-section of the hooks, then cutting transversely relative to the longitudinal extent of the ribs and drawing in the longitudinal direction, in such a manner that the opposed planar surfaces (11, 12) correspond to the transverse cutting.

4. The bag according to claim 1, 2 or 3, **characterised in that** the spacing distance (d) is at least 1.5 times greater than, even more preferably at least two times greater than, the thickness of each hook.

5. The bag according to any one of claims 1 to 4, **characterised in that** the two mutually opposed, planar surfaces (11, 12) are parallel.

6. The Bag according to any one of claims 1 to 5, **characterised in that** the hooks are arranged in accordance with at least two parallel rows which are offset relative to each other by a distance (I) measured in the direction of the rows or the longitudinal direction.

7. The bag according to claim 6, **characterised in that** the offset distance (I) is less than the thickness (e).

8. The bag according to one of the preceding claims, **characterised in that** the lateral planar surfaces (11, 12) define, when viewed in section in the plane of the base strip, an angle (α) which is not zero relative to the direction perpendicular to the longitudinal direction.

9. The bag according to claim 6 or 7 and 8, **characterised in that** the angle (α) is between 1 and 10°, in particular between 3 and 7°.

10. The bag according to one of claims 1 to 9, **characterised in that** the first strip (7) and/or the second strip (8) comprise(s) longitudinal portions which form selvedges without any hooks, between which a central portion from which the hooks are produced is located.

11. The bag according to one of claim 2 to 10, **characterised in that** the first and second strips (7, 8) are constituted by a common strip which is folded over on itself in order to form the two elements at one side and the other of the fold.

12. The bag according to any one of the preceding claims, **characterised in that** it is constituted by two sheets which are fixed to each other along their perimeter, with the exception of at least a portion of the upper edge thereof, in order thereby to define an opening, each portion of the upper edge comprising one of the hooked elements facing the other hooked element on the other portion of the upper edge, the hooks of the two elements being orientated in opposite directions.

13. The bag according to any one of claims 1 to 11, **characterised in that** it is constituted by two sheets which are fixed to each other along the perimeter thereof, with the exception of at least a portion of the upper edge thereof, in order thereby to define an opening, and the two hooked elements are each fixed to a sheet, being offset relative to each other in the height direction, with their hooks being orientated in the same direction, the closure being carried out by folding the sheet having the highest element over the sheet having the lowest element.

## Patentansprüche

1. Beutel aus flexiblem Material, insbesondere aus Kunststoff, mit einer Öffnung, wobei der Beutel eine selbsthaftende Haken-in-Haken-Vorrichtung zum Verschließen der Öffnung aufweist, die ein erstes Element mit Haken und ein zweites Element mit Haken umfaßt, wobei die Haken der beiden Elemente ineinandergreifen, um das Verschließen der Öffnung zu bewirken, wobei das erste Haken aufweisende Element und das zweite Element jeweils einen Basisstreifen (7) sowie wenigstens eine Reihe von aus dem Streifen vorstehenden Haken (9) umfassen, **dadurch gekennzeichnet, daß**:
- jeder Haken des ersten Elements über seine gesamte Höhe, das heißt vom Basisstreifen bis zu seinem höchsten Punkt, durch zwei ebene, einander gegenüberliegende, zur Richtung der wenigstens einen Hakenreihe querverlaufende Flächen (11, 12) begrenzt ist,
- jeder Haken zwei flügelförmige Einhakteile (13, 14), einen rechten und einen linken, umfaßt, die - in einer Richtung quer zur Richtung der Reihe und in entgegengesetzte rechte und linke Richtungen verlaufend - seitlich eines Schaftes (10) vorspringen,
- jeder Haken (9) eine Dicke (e) aufweist, die dem Abstand entlang der Richtung der wenigstens einen Hakenreihe zwischen den beiden ebenen, einander gegenüberliegenden Flächen (11, 12) im Bereich des Basisstreifens entspricht, und
- der Abstand (d) zwischen zwei aufeinanderfolgenden Haken in der Richtung der wenigstens einen Reihe, gemessen im Bereich des Basisstreifens in Richtung der wenigstens einen Reihe, oder Längsrichtung, größer als die Dicke eines jeden Hakens ist.

2. Beutel nach Anspruch 1, **dadurch gekennzeichnet, daß**:
- jeder Haken des zweiten Elements über seine gesamte Höhe, das heißt vom Basisstreifen bis zu seinem höchsten Punkt, durch zwei ebene, einander gegenüberliegende, zur Richtung der wenigstens einen Hakenreihe querverlaufende und durch den Schneidevorgang gebildete Flächen (11, 12) begrenzt ist,
- jeder Haken zwei flügelförmige Einhakteile (13, 14), einen rechten und einen linken, umfaßt, die - in einer Richtung quer zur Richtung der Reihe und in entgegengesetzte rechte und linke Richtungen verlaufend - seitlich eines Schaftes (10) vorspringen,
- jeder Haken (9) eine Dicke (e) aufweist, die dem Abstand entlang der Richtung der wenigstens einen Hakenreihe zwischen den beiden ebenen, einander gegenüberliegenden Flächen (11, 12) im Bereich des Basisstreifens entspricht, und
- der Abstand (d) zwischen zwei aufeinanderfolgenden Haken der wenigstens einen Reihe, gemessen im Bereich des Basisstreifens in Richtung der wenigstens einen Reihe, oder Längsrichtung, größer als die Dicke eines jeden Hakens ist.

3. Beutel nach Anspruch 1 oder 2, **dadurch gekennzeichnet, daß** das erste Element und/oder das zweite Element eine Form aufweist (aufweisen), die einer Herstellung durch Extrudieren eines Streifens, der parallel zueinander verlaufende Längsrippen mit einem Querschnitt gleicher Form wie der Querschnitt der Haken umfaßt, dann durch Schneiden quer zur Längserstreckung der Rippen und Strecken in Längsrichtung entspricht, so daß die ebenen, einander gegenüberliegenden Flächen (11, 12) dem querverlaufenden Schnitt entsprechen.

4. Beutel nach Anspruch 1, 2 oder 3, **dadurch gekennzeichnet, daß** der Abstand (d) wenigstens 1,5-mal größer, weiterhin bevorzugt wenigstens zweimal größer als die Dicke eines jeden Hakens ist.

5. Beutel nach einem der Ansprüche 1 bis 4, **dadurch gekennzeichnet, daß** die beiden ebenen, einander gegenüberliegenden Flächen (11, 12) parallel verlaufen.

6. Beutel nach einem der Ansprüche 1 bis 5, **dadurch gekennzeichnet, daß** die Haken in wenigstens zwei parallelen Reihen angeordnet sind, die um einen Abstand (I), gemessen in der Richtung der Reihen oder Längsrichtung, zueinander versetzt sind.

7. Beutel nach Anspruch 6, **dadurch gekennzeichnet, daß** der Versatzabstand (I) kleiner als die Dicke (e) ist.

8. Beutel nach einem der vorhergehenden Ansprüche, **dadurch gekennzeichnet, daß** die ebenen Seitenflächen (11, 12) im Querschnitt, in der Ebene des Basisstreifens, einen Winkel (α) ungleich null gegenüber der Richtung senkrecht zur Längsrichtung bilden.

9. Beutel nach Anspruch 6 oder 7 und 8, **dadurch gekennzeichnet, daß** der Winkel (α) zwischen 1 und 10°, insbesondere zwischen 3 und 7° beträgt.

10. Beutel nach einem der Ansprüche 1 bis 9, **dadurch gekennzeichnet, daß** der erste Streifen (7) und/oder der zweite Streifen (8) Längsteile umfaßt, die hakenlose Ränder bilden, zwischen denen sich ein mittlerer Teil befindet, aus dem die Haken vorstehen.

11. Beutel nach einem der Ansprüche 2 bis 10, **dadurch gekennzeichnet, daß** der erste und der zweite Streifen (7, 8) von einem gemeinsamen Streifen gebildet sind, der auf sich selbst umgeschlagen ist, um die beiden Elemente auf beiden Seiten des Umschlags zu bilden.

12. Beutel nach einem der vorhergehenden Ansprüche, **dadurch gekennzeichnet, daß** er von zwei Folien gebildet ist, die entlang ihres Umfangs, mit Ausnahme wenigstens eines Teils ihres jeweiligen oberen Randes, aneinander befestigt sind, um so eine Öffnung zu definieren, wobei jeder obere Randteil eines der Haken-Elemente umfaßt, das dem anderen Haken-Element an dem anderen oberen Randteil gegenüberliegt, wobei die Haken der beiden Elemente in entgegengesetzte Richtungen ausgerichtet sind.

13. Beutel nach einem der Ansprüche 1 bis 11, **dadurch gekennzeichnet, daß** er von zwei Folien gebildet ist, die entlang ihres Umfangs, mit Ausnahme wenigstens eines Teils ihres jeweiligen oberen Randes, aneinander befestigt sind, um so eine Öffnung zu definieren, und die beiden Haken-Elemente - in Höhenrichtung zueinander versetzt, ihre Haken in der gleichen Richtung ausgerichtet - jeweils an einer Folie befestigt sind, wobei das Verschließen durch Umklappen der Folie mit dem höchsten Element auf die Folie mit dem niedrigsten Element erfolgt.
